# EUROPÄISCHE PATENTSCHRIFT

(11) **EP 2 461 710 B1**
(45) Veröffentlichungstag und Bekanntmachung des Hinweises auf die Patenterteilung: **13.01.2016**
(21) Anmeldenummer: 10742131.5
(22) Anmeldetag: 05.08.2010
(51) Int. Cl.: A43B 3/10, A43B 3/12, A43B 7/14, A43B 13/14, A43B 13/18

(54) **SCHUHWERK**
FOOTWEAR
CHAUSSURE

(30) Priorität: 07.08.2009 DE 102009036587
(43) Veröffentlichungstag der Anmeldung: 13.06.2012
(73) Patentinhaber: biodyn Holding B.V., 3067 AB Rotterdam (NL)
(72) Erfinder: GSCHWENDER, Herbert, 2755-207 Alcabideche (PT)
(74) Vertreter: von Kreisler Selting Werner - Partnerschaft von Patentanwälten und Rechtsanwälten mbB
(86) Internationale Anmeldenummer: PCT/EP2010/061430
(87) Internationale Veröffentlichungsnummer: WO 2011/015632

(56) Entgegenhaltungen:
- EP-A1- 0 185 781
- WO-A1-2008/071443
- GB-A- 504 612
- JP-A- 2006 158 790
- US-A- 5 839 208

## Beschreibung

Die Erfindung betrifft Schuhwerk in Form einer Sandale oder einer Pantolette.

In WO 2008/071443 ist ein Schuh beschrieben, bei welchem auf dessen Sohlenkörper eine erste Einlegesohle mit einer im Mittelfußbereich ausgebildeten Laufwanne vorgesehen ist; darüber liegt eine vom Fersenbereich bis in den Vorfußbereich durchgehende Schaumstoffauflage mit einem der Größe der Laufwanne entsprechenden Ausschnitt. Darüber ist wieder eine zweite Einlegesohle vorgesehen, auf deren Unterseite ein in den Mittelfußbereich vorstehender, der Laufwannenvertiefung entsprechender kugelsegment- oder ellipsoidsegmentförmiger Körper ausgebildet ist.

Mit einem solchen Schuh ist eine physiologisch korrekte Abrollbewegung erreichbar, indem beispielsweise beginnend beim Außenrist im hinteren Fersenbereich des jeweiligen Schuhs über den Mittelfußbereich zum Vorfußbereich eine Abrollbewegung in Form einer Walkbewegung stattfindet. Aufgrund des Aufbaus dieses Schuhs ist die Stoßbelastung auf die empfindlichen Fuß- und Kniegelenke sowie die Belastung der Wirbelsäule beim Gehen und Stehen ganz wesentlich gemindert.

Obendrein wird ein Träger eines solchen Schuhs beim Stehen in eine physiologische Grundhaltung gebracht, in welcher die Knie leicht abgewinkelt sind, wodurch auch beim Stehen die Wirbelsäule entlastet wird. Ferner ist bedingt durch den Aufbau dieses Schuhs eine physiologisch richtige Haltung beim Gehen und Stehen erreichbar, so dass hierdurch die Muskulatur wieder in natürlicher Weise aktiviert wird und somit die Gelenke entlastet werden.

Aufgabe der Erfindung ist es, ein Schuhwerk in Form einer Sandale oder einer Pantolette so auszubilden, dass beim Gehen und Laufen auftretende Stoßbelastungen nicht oder nur in sehr geringem Umfang auf Knie, Hüftgelenke und Wirbelsäule übertragen werden und gleichzeitig auch die in Verbindung mit dem bekannten Schuh beschriebene physiologisch korrekte Abrollbewegung erreicht wird.

Gemäß der Erfindung ist diese Aufgabe durch die Merkmale in den Ansprüchen 1 und 3 gelöst. Vorteilhafte Weiterbildungen sind Gegenstand von Unteransprüchen.

Gemäß der Erfindung ist die Aufgabe bei einer ersten Ausführungsform eines Schuhwerks in Form einer Sandale oder einer Pantolette dadurch gelöst, dass eine mehrlagige geschlossene Kassette vorgesehen ist, an welcher Vorfußriemen und Mittelfußriemen und bei der Sandale zusätzlich Fersenriemen befestigt sind.

Hierbei weist eine untere Lage der Kassette einen Laufsohlenkörper mit umlaufendem Außenrand aus elastisch nachgebendem Material, mit Profilsohle auf der Unterseite und mit im Fersenbereich und im Vorfußbereich unterschiedlich hohen, quer zur "Schuhlängsachse" verlaufenden Funktionslamellen auf. Im Mittelfußbereich der unteren Lage ist ferner eine kalottenförmige Laufwanne integriert, in der eine bewegbare Kugel liegt.

Die obere Lage der Kassette weist auf eine steife, auf den Funktionslamellen aufliegende, mit dem Außenrand des Laufsohlenkörpers verbundene Decksohle mit einer auf der Decksohlen-Unterseite kalottenförmig ausgebildeten Aufnahme für die Kugel. Eine vom Fersenbereich bis zum Vorfußbereich reichende, auf den Funktionslamellen aufliegende Auflage aus elastisch nachgebendem Material ist mit der Decksohle und dem Außenrand des Laufsohlenkörpers verbunden.

Hierbei sind die im Fersenbereich unter spitzem Winkel nach hinten ausgerichteten Funktionslamellen des Laufsohlenkörpers höher als die im Vorfußbereich unter spitzem Winkel nach vorn ausgerichteten Funktionslamellen.

Ferner ist gemäß der Erfindung bei einer zweiten Ausführungsform eines Schuhwerks in Form einer Sandale oder einer Pantolette eine mehrlagige geschlossene Kassette vorgesehen, an welcher ebenfalls Vorfußriemen und Mittelfußriemen und bei der Sandale zusätzlich Fersenriemen befestigt sind.

Hierbei ist die untere Lage der Kassette als ein Laufsohlenkörper mit umlaufendem Außenrand aus elastisch nachgebendem Material und mit einer Profilsohle auf der Unterseite des Laufkörpers ausgeführt. Hierbei ist im Mittelfußbereich des Laufsohlenkörpers eine kalottenförmige Laufwanne integriert, in der eine bewegbare Kugel liegt.

Die mittlere Lage der Kassette ist im Fersenbereich sowie im Vorfußbereich aus elastisch nachgebendem Material bestehenden, mit dem Außenrand des Laufsohlenkörpers verbundenen Schichten gebildet. Die obere Lage der Kassette weist auf eine steife, vom Fersenbereich bis über einen Übergangsbereich zwischen Mittelfußbereich und Vorfußbereich hinaus reichende, mit den Schichten der mittleren Lage verbundene Decksohle mit einer auf der Decksohlen-Unterseite kalottenförmig ausgebildeten Aufnahme für die Kugel und eine mit der Decksohle und mit dem Außenrand des Laufsohlenkörpers verbundene und somit vom Fersenbereich bis zum Vorfußbereich reichende Auflage aus elastisch nachgebendem Material.

Die in den Laufsohlenkörper integrierte Laufwanne kann bei beiden Ausführungsformen durchsichtig und/oder farbig ausgelegt sein. Ferner kann auf der Decksohle eine Abschlussauflage vorgesehen sein, die mit dem umlaufenden Außenrand der Kassette verbunden ist.

Bei Verwenden einer mehrlagigen geschlossenen Kassette als Einlegesohle in einem entsprechend angepassten Schuh ist die unterste Lage dieser mehrlagigen Kassette - im Unterschied zu einer Profilsohle auf der Unterseite des Laufsohlenkörpers einer Sandale oder Pantolette - aus einer dünnen Sohle gebildet. Auch bei dieser Kassette kann eine Abschlussauflage vorgesehen werden, die mit dem umlaufenden Außenrand der Kassette verbunden ist.

Aufgrund der vorstehend beschriebenen Ausführungsformen der Kassette für Schuhwerk in Form einer Sandale oder einer Pantolette bzw. eines geschlossenen Schuhs sind somit die gleichen positiven Wirkungen wie mit dem in WO 2008/071443 beschriebenen Schuh erreicht, im Hinblick auf eine erhebliche Minderung der Stoßbelastung auf die empfindlichen Fuß- und Kniegelenke sowie auf die Wirbelsäule, insbesondere sowohl beim Gehen als auch beim Stehen.

Ebenso wird der Träger von erfindungsgemäß ausgeführtem Schuhwerk in Form von Sandalen oder von Pantoletten beim Stehen in eine physiologische Grundhaltung gebracht, in der die Knie im allgemeinen leicht abgewinkelt sind. Zusätzlich trainiert der Träger des Schuhwerks in Form einer Sandale auch die Fußmuskulatur, wodurch ebenso wie bei dem eingangs beschriebenen Schuh auch die Tendenz zum Pronieren oder Subinieren unterbunden wird.

Durch das aktive Gehen und die dadurch erreichte physiologisch richtige Abrollbewegung werden verschiedene Muskeln wesentlich mehr aktiviert als mit herkömmlich ausgeführten Sandalen. Dies wiederum ist von besonderer Bedeutung für die Unterstützung der unteren Rückenmuskulatur und trägt zur Stabilisierung des Beckens bei.

Beim Gehen wird darüber hinaus auch die Bauchmuskulatur gestärkt, da der Träger des erfindungsgemäßen Schuhwerks in Form einer Sandale oder Pantolette vom passiven ins aktive Laufen wechselt.

Nachfolgend wird die Erfindung anhand von bevorzugten Ausführungsformen unter Bezugnahme auf die anliegenden Zeichnungen im einzelnen erläutert. Es zeigen:
- Fig.1: in einer schematischen Darstellung eine Seitenansicht einer Ausführungsform eines Schuhwerks in Form einer Sandele mit einem durch eine punktierte Linie angedeuteten Fuß;
- Fig.2: eine schematische Darstellung eines Längsschnitts einer Kassette gemäß einer ersten Ausführungsform, und
- Fig.3: eine schematische Darstellung einer Längsschnitts einer zweiten Ausführungsform einer Kassette gemäß der Erfindung.

In Fig.1 bis 3 sind gleiche oder ähnliche Bestandteile eines Schuhwerks in Form einer Sandale oder Pantolette gemäß der Erfindung mit denselben Bezugszeichen bezeichnet. In der schematischen Darstellung ist in Fig.1 ein Schuhwerk in Form einer Sandale sowie ein durch eine punktierte Linie angedeuteter Fuß 6 wiedergegeben. Die Sandale weist beispielsweise vorzugsweise verstellbare Vorfußriemen 10, Mittelfußriemen 11 sowie Fersenriemen 12 auf. Die Vorfuß-, Mittelfuß- und Fersenriemen 10 bis 12 sind durch Verkleben und/oder durch Vernähen an der Kassette befestigt.

In Fig.2 ist in einer schematischen Längsschnittansicht eine erste Ausführungsform einer zweilagigen geschlossenen Kassette 1a wiedergegeben. Die untere Lage der Kassette 1a ist ein Laufsohlenkörper 2a mit einem nur in Fig.1 dargestellten Außenrand 2f aus elastisch nachgebendem Material. Bei dem Laufsohlenkörper 2a sind im Fersenbereich 4c und im Vorfußbereich 4a unterschiedlich hohe, quer, zu einer gedachten "Schuhlängsachse" ausgerichtete Funktionslamellen 2c und 2d vorgesehen. Hierbei sind die unter spitzem Winkel nach hinten ausgerichteten Funktionslamellen 2c des Laufsohlenkörpers 2a im Fersenbereich 4c höher bzw. länger als die unter spitzem Winkel nach vorne ausgerichteten Funktionslamellen 2d im Vorfußbereich 4a.

Im Mittelfußbereich des Laufsohlenkörpers 2a ist eine kalottenförmige Laufwanne 3 integriert, in der eine bewegbare Kugel 5 liegt. Hierbei ist der Radius der kalottenförmig ausgebildeten Vertiefung in der Laufwanne 3 etwas größer als der Radius der Kugel 5.

Als obere Lage der Kassette 1a ist eine steife Decksohle 7 vorgesehen, welche sich vom Fersenbereich 4c bis über einen funktionsbedingten Übergangsbereich 6 zwischen dem Mittelfußbereich 4b und dem Vorfußbereich 4a erstreckt. Die steife Decksohle 7 liegt auf den Funktionslamellen 2c im Fersenbereich 4c auf und ist mit dem umlaufenden Außenrand 2f (siehe Fig.1) des Laufsohlenkörpers 2a verbunden. Gemäß einer vorteilhaften Weiterbildung der Erfindung liegt die Decksohle 7 auf einem umlaufenden innen liegenden Vorsprung 2g des Außenrandes 2f des Laufsohlenkörpers auf und ist mit dem Laufsohlenkörper verbunden.

Gegenüber der im Laufsohlenkörper 2a integrierten Laufwanne 3 ist auf der Unterseite der Decksohle 7 ebenfalls eine kalottenförmig ausgebildete Aufnahme 7a ausgebildet, deren Radius ebenfalls etwas größer ist als der Radius der Kugel 5. Durch die Unterbringung der Kugel 5 in den beiden einander gegenüberliegenden kalottenförmigen Aufnahmen 3 und 7a ist die Lage der Kugel 5 relativ genau fixiert, so dass die Kugel 5 die Aufgabe eines sogenannten physiologischen Führungskörpers erfüllt.

Auf der Decksohle 7 ist eine den Fersenbereich 4c, den Mittelfußbereich 4b und den Vorfußbereich 4a überdeckende Auflage 8 vorgesehen, die im Vorfußbereich 4a auf den Funktionslamellen 2d aufliegt. Die Auflage 8 aus elastisch nachgebendem Material ist sowohl mit der Decksohle 7 als auch mit dem Außenrand 2f des Laufsohlenkörpers 2a der Kassette 1a verbunden.

Die zweite Ausführungsform der Erfindung ist eine dreilagige geschlossene Kassette 1b, welche im Unterschied zu der anhand von Fig.2 beschriebenen ersten Ausführungsform des Laufsohlenkörpers 2a keine Funktionslamellen aufweist. Stattdessen besteht eine mittlere Lage im Fersenbereich 4c aus einer verhältnismäßig dicken Schicht 13a aus elastisch nachgebendem Material und aus einer dünneren, sich im Vorfußbereich 4a nach vorn verjüngenden Schicht 13b aus elastisch nachgebenden Material. Auch bei der zweiten Ausführungsform liegt die Decksohle gemäß der vorteilhaften Weiterbildung der Erfindung auf einem umlaufenden innen liegenden Vorsprung 2g des Außenrandes 2f des Laufsohlenkörpers auf und ist mit dem Laufsohlenkörper verbunden.

Beim Laufen bzw. Gehen wird der Laufsohlenkörper 2a bzw. 2b einer Sandale oder Pantolette zuerst im Fersenbereich 4c auf den Untergrund aufgesetzt. Hierbei werden durch den Fuß 9 vor allem der Außenrand 2f des Laufsohlenkörpers 2abzw. 2b sowie die Funktionslamellen 2c in der ersten Ausführungsform oder die Schichten 13a aus elastisch nachgebendem Material in der zweiten Ausführungsform zusammengedrückt. Anschließend wird der Fuß 9 im Mittelfußbereich 4b über die in der kalottenförmigen Laufwanne 3 und der gegenüber angeordneten, kalottenförmigen Aufnahme 7a geführte Kugel 5 abgerollt. Anschließend wird im Vorfußbereich 4a die Auflage 8 unterschiedlich stark zusammengedrückt, und zwar im Bereich des großen Zehs etwas mehr als im Bereich der übrigen vier Zehen. Somit ist bei den beiden Ausführungsformen des Schuhwerks in Form einer Sandale oder Pantolette eine dreidimensionale spiraldynamische Abrollbewegung gewährleistet.

Bei dem vorstehend beschriebenen Abrollvorgang vom Aufsetzen einer Sandale oder Pantolette bzw. des Laufsohlenkörpers 2a bzw. 2b im Fersenbereich 4c, dem Abrollen des Fußes 9 im Mittelfußbereich 4b über den physiologisch wichtigen Führungskörper in Form der Kugel 5 bis zum Aufsetzen im Vorfußbereich 4a ist ein sehr weiches, Gelenke schonendes Laufen und damit eine physiologisch richtige Abrollbewegung realisiert.

Somit ist sowohl beim Gehen/Laufen als auch beim Stehen eine physiologisch richtige Haltung erreicht. Gleichzeitig wird die Muskulatur auf natürliche Weise aktiviert, wobei vor allem die Muskulatur eingebunden ist, die dafür sorgt, dass der Fuß senkrecht zur Laufbewegung nicht nach rechts oder links umknickt. Somit wird auch das Gleichgewichtsgefühl des Schuhträgers verbessert bzw. positiv beeinflusst.

### Bezugszeichenliste:

- 1a, 1b: Kassette
- 2a, 2b: Laufsohlenkörper
- 2c, 2d: Funktionslamellen
- 2e: Profilsohle
- 2f: Außenrand (umlaufend)
- 2g: Vorsprung (umlaufend)
- 3: Laufwanne
- 4a: Vorfußbereich
- 4b: Mittelfußbereich
- 4c: Fersenbereich
- 5: Kugel
- 6: Übergangsbereich
- 7: Decksohle
- 7a: Aufnahme (kalottenförmig)
- 8: Auflage
- 9: Fuß
- 10: Vorfußriemen
- 11: Mittelfußriemen
- 12: Fersenriemen
- 13a, 13b: Schichten

## Patentansprüche

1. Schuhwerk in Form einer Sandale oder einer Pantolette, wobei eine mehrlagige geschlossene Kassette (1a), an welcher Vorfußriemen (10) und Mittelfußriemen (11) und bei der Sandale zusätzlich Fersenriemen (12) befestigt sind,
wobei die untere Lage der Kassette (1a) als Laufsohlenkörper (2a) mit umlaufendem Außenrand (2f) aus elastisch nachgebendem Material, mit Profilsohle (2e) auf der Unterseite sowie mit im Fersenbereich (4c) und im Vorfußbereich (4a) unterschiedlich hohen, quer zur "Schuhlängsachse" verlaufenden Funktionslamellen (2c, 2d) ausgebildet ist, und im Mittelfußbereich (4b) des Laufsohlenkörpers (2a) eine kalottenförmige Laufwanne (3) integriert ist, in der eine bewegbare Kugel (5) liegt, und
wobei die obere Lage der Kassette (1a) eine steife, auf den Funktionslamellen (2c) im Fersenbereich (4c) aufliegende, mit dem Außenrand (2f) des Laufsohlenkörpers (2a) verbundene Decksohle (7) mit einer auf der Decksohlen-Unterseite kalottenförmigen Aufnahme (7a) für die Kugel (5) und eine mit der Decksohle (7) und dem Außenrand (2f) des Laufsohlenkörpers (2a) verbundene und somit vom Fersenbereich (4c) bis zum Vorfußbereich (4a) reichende, auf den Funktionslamellen (2d) aufliegende Auflage (8) aus elastisch nachgebendem Material aufweist.

2. Schuhwerk nach Anspruch 1, **dadurch gekennzeichnet, dass** im Fersenbereich (4c) unter spitzem Winkel die nach hinten ausgerichteten Funktionslamellen (2c) des Laufsohlenkörpers (2a) höher sind als die im Vorfußbereich (4a) unter spitzem Winkel nach vorn ausgerichteten Funktionslamellen (2d).

3. Schuhwerk in Form einer Sandale oder einer Pantolette, wobei eine mehrlagige geschlossene Kassette (1b), an welcher Vorfußriemen (10) und Mittelfußriemen (11) und bei der Sandale zusätzlich Fersenriemen (12) befestigt sind,
wobei die untere Lage der Kassette (1b) als ein Laufsohlenkörper (2b) mit umlaufendem Außenrand (2f) aus elastisch nachgebendem Material und mit einer Profilsohle auf der Unterseite des Laufsohlenkörpers ausgeführt ist und im Mittelfußbereich (4b) des Laufsohlenkörpers (2b) eine kalottenförmige Laufwanne (3) integriert ist, in der eine bewegbare Kugel (5) liegt,
wobei die mittlere Lage der Kassette (1b) im Fersenbereich (4c) sowie im Vorfußbereich (4a) aus elastisch nachgebendem Material bestehenden, mit dem Außenrand (2f) des Laufsohlenkörpers (2b) verbundenen Schichten (13a, 13b) gebildet ist, und
wobei die obere Lage der Kassette (1b) eine steife, vom Fersenbereich (4c) bis über einen Übergangsbereich (6) zwischen Mittelfußbereich (4b) und Vorfußbereich (4a) hinaus reichende, mit den Schichten (13a, 13b) der mittleren Lage verbundene Decksohle (7) mit einer auf der Decksohlen-Unterseite kalottenförmigen Aufnahme (7a) für die Kugel (5) und eine mit der Decksohle (7) und dem Außenrand (2f) des Laufsohlenkörpers (2b) verbundene und somit vom Fersenbereich (4c) bis zum Vorfußbereich (4a) reichende Auflage (8) aus elastisch nachgebendem Material aufweist.

4. Schuhwerk nach Anspruch 1 oder 3, **dadurch gekennzeichnet, dass** die Decksohle (7) auf einem umlaufenden innen liegenden Vorsprung (2g) des Außenrandes (2f) des Laufsohlenkörpers aufliegt und mit dem Laufsohlenkörper verbunden ist.

5. Schuhwerk nach Anspruch 1 oder 3, **dadurch gekennzeichnet, dass** auf der Decksohle (7) eine Abschlussauflage vorgesehen ist, die mit dem umlaufenden Außenrand (2f) der Kassette verbunden ist.

6. Schuhwerk nach Anspruch 1 oder 3, **dadurch gekennzeichnet, dass** die in den Laufsohlenkörper (2a) integrierte Laufwanne (3) durchsichtig und/oder farbig ist.

7. Schuhwerk nach Anspruch 6, **dadurch gekennzeichnet, dass** die dünne Sohle der Kassette mit Profil versehen ist.

8. Schuhwerk nach Anspruch 1 oder 3, **dadurch gekennzeichnet, dass** eine Abschlussauflage vorgesehen ist, die mit dem umlaufenden Außenrand der Kassette verbunden ist.

## Claims

1. Footwear in the form of a sandal or a mule, wherein a multilayered closed cassette (1a) is provided to which forefoot straps (10) and metatarsal straps (11) and, in case of a sandal, additional heel straps (12) are fastened,
wherein the bottom layer of the cassette (1a) is configured as a walking sole body (2a) with a peripheral outer edge (2f) of elastically compliant material, a profile sole (2e) on the bottom face, as well as with functional lamellae (2c, 2d) of different height in the heel region (4c) and the forefoot region (4a), the lamellae extending transverse to a "longitudinal axis of the shoe", and wherein a calotte-shaped arch insole (3) is integrated in the metatarsal region (4b) of the walking sole body (2a), in which a movable ball (5) is positioned, and
wherein the top layer of the cassette (1a) comprises a rigid insole (7) resting on the functional lamellae (2c) in the heel region (4c) and connected with the outer edge (2f) of the walking sole boy (2a), a calotte-shaped receptacle (7a) for the ball (5) being formed on the bottom face of the insole, and a cover lining (8) of elastically compliant material connected with the insole (7) and the outer edge (2f) of the walking sole body (2a) and thus extending from the heel region (4c) to the forefoot region (4a), the lining resting on the functional lamellae (2d).

2. Footwear of claim 1, **characterized in that** the functional lamellae (2c) of the walking sole body (2a) that are directed rearward under an acute angle are higher in the heel region (4c) than the functional lamellae (2d) directed forward under an acute angle in the forefoot region (4a).

3. Footwear in the form of a sandal or a mule, wherein a multilayered closed cassette (1b) is provided to which forefoot straps (10) and metatarsal straps (11) and, in case of a sandal, additional heel straps (12) are fastened,
wherein the bottom layer of the cassette (1b) is configured as a walking sole body (2b) with a peripheral outer edge (2f) of elastically compliant material and a profile sole on the bottom face, as well as a calotte-shaped arch insole (3) integrated in the metatarsal region (4b) of the walking sole body (2b), in which a movable ball (5) is positioned,
wherein the intermediate layer of the cassette (1b) is formed in the heel region (4c) and the forefoot region (4a) by layers (13a, 13b) of elastically compliant material connected with the outer edge (2f) of the walking sole body (2b), and
wherein the top layer of the cassette (1b) comprises a rigid insole (7) extending. from the heel region (4c) to beyond a transition region (6) between the metatarsal region (4b) and the forefoot region (4a) and being connected with the layers (13a, 13b) of the intermediate layer, a calotte-shaped receptacle (7a) for the ball (5) being formed on the bottom face of the insole, and a cover lining (8) of elastically compliant material connected with the insole (7) and the outer edge (2f) of the walking sole body (2b) and thus extending from the heel region (4c) to the forefoot region (4a).

4. Footwear of claim 1 or 3, **characterized in that** the insole (7) rests on a peripheral inner projection (2g) of the outer edge (2f) of the walking sole body and is connected with the walking sole body.

5. Footwear of claim 1 or 3, **characterized in that** a cover lining is provided on the insole (7), which is connected with the peripheral outer edge (2f) of the cassette.

6. Footwear of claim 1 or 3, **characterized in that** the arch insole (3) integrated in the walking sole body (2a) is transparent and/or colored.

7. Footwear of claim 6, **characterized in that** the thin sole of the cassette is provided with a profile.

8. Footwear of claim 1 or 3, **characterized in that** a cover lining is provided that is connected with the peripheral outer edge of the cassette.

## Revendications

1. Chaussure sous la forme d'une sandale ou d'une mule, où une cassette fermée (1a) en plusieurs couches est prévue, sur laquelle sont fixées des courroies pour l'avant du pied (10) et pour le milieu du pied (11) et, dans le cas d'une mule, en outre une bride arrière (12).
la couche inférieure de la cassette (1a) étant formée comme corps de semelle d'usure (2a) avec un bord entourant (2f) en un matériau élastiquement flexible, avec une semelle en profil (2e) sur la face inférieure ainsi qu'avec des lamelles fonctionnelles (2c, 2d) de hauteurs différentes dans la zone du talon (4c) et dans la zone de l'avant du pied (4a) et s'étendant transversalement par rapport à l'axe longitudinal de la chaussure, et une cuvette de marche (3) en forme d'une calotte étant intégrée dans la zone du milieu du pied (4b) du corps de semelle d'usure (2a), dans laquelle cuvette est disposée une bille mobile (5), et
la couche supérieure de la cassette (1a) comprenant une semelle de couverture rigide (7) reposant sur les lamelles fonctionnelles (2c) dans la zone du talon (4c) et attachée au bord extérieur (2f) du corps de semelle d'usure (2a) avec un logement sous la forme d'une calotte (7a) pour la bille (5) sur la face inférieure de la semelle de couverture, et avec une couche (8) en un matériau élastiquement flexible attachée à la semelle de couverture (7) et au bord extérieur (2f) du corps de semelle d'usure (2a) et s'étendant ainsi de la zone du talon (4c) jusqu'à la zone de l'avant du pied (4a) et reposant sur les lamelles fonctionnelles (2d).

2. Chaussure selon la revendication 1, **caractérisée en ce que** les lamelles fonctionnelles (2c) du corps de semelle d'usure (2a) orientées dans la zone du talon (4c) vers l'arrière sous un angle aigu, sont plus hautes que les lamelles fonctionnelles (2d) orientées dans la zone de l'avant du pied (4a) vers l'avant sous un angle aigu.

3. Chaussure sous la forme d'une sandale ou d'une mule, où une cassette fermée (1b) en plusieurs couches est prévue, sur laquelle sont fixées des courroies pour l'avant du pied (10) et pour le milieu du pied (11) et, dans le cas d'une mule, en outre une bride arrière (12),
la couche inférieure de la cassette (1b) étant formée comme corps de semelle d'usure (2b) avec un bord entourant (2f) en un matériau élastiquement flexible, et avec une semelle en profil sur la face inférieure du corps de la semelle d'usure, et une cuvette de marche (3) en forme d'une calotte étant intégrée dans la zone du milieu du pied (4b) du corps de semelle d'usure (2b), dans laquelle cuvette est disposée une bille mobile (5),
la couche intermédiaire de la cassette (1b) étant formée dans la zone du talon (4c) et dans la zone de l'avant du pied (4a) en couches (13a, 13b) réalisées en un matériau élastiquement flexible et attachées au bord extérieur (2f) du corps de semelle d'usure (2b), et
la couche supérieure de la cassette (1b) comprenant une semelle de couverture rigide (7) s'étendant de la zone du talon (4c) au-delà d'une zone de transition (6) entre la zone du milieu du pied (4b) et la zone de l'avant du pied (4a) et attachée aux couches (13a, 13b) de la couche intermédiaire avec un logement sous la forme d'une calotte (7a) pour la bille (5) et une couche (8) en un matériau élastiquement flexible attachée à la semelle de couverture (7) et au bord extérieur (2f) du corps de semelle d'usure (2b) et s'étendant ainsi de la zone du talon (4c) jusqu'à la zone de l'avant du pied (4a).

4. Chaussure selon la revendication 1 ou 3, **caractérisée en ce que** la semelle de couverture (7) repose sur une saillie intérieure périphérique (2g) du bord extérieur (2f) du corps de semelle d'usure et est attachée au corps de semelle d'usure.

5. Chaussure selon la revendication 1 ou 3, **caractérisée en ce qu'**une couverture de finition est prévue sur la semelle de couverture (7), qui est attachée au bord extérieur périphérique (2f) de la cassette.

6. Chaussure selon la revendication 1 ou 3, **caractérisée en ce que** la cuvette de marche (3) intégrée dans le corps de semelle d'usure (2a) est transparente et/ou en couleurs.

7. Chaussure selon la revendication 6, **caractérisée en ce que** la semelle mince de la cassette est pourvue d'un profil.

8. Chaussure selon la revendication 1 ou 3, **caractérisée en ce qu'**une couche de finition est prévue qui est attachée au bord extérieur périphérique de la cassette.
